# FASCICULE DE BREVET EUROPEEN

(11) **EP 2 610 550 B1**
(45) Date de publication et mention de la délivrance du brevet: **09.11.2016**
(21) Numéro de dépôt: 12197838.1
(22) Date de dépôt: 18.12.2012
(51) Int. Cl.: F21V 1/14, F21S 8/04

(54) **Dispositif perfectionné d'éclairage**
Perfektionierte Beleuchtungsvorrichtung
Improved lighting device

(30) Priorité: 30.12.2011 FR 1104173
(43) Date de publication de la demande: 03.07.2013
(73) Titulaire: Normalu, 68680 Kembs (FR)
(72) Inventeur: Scherrer, Jean-Marc, 68400 Riedisheim (FR)
(74) Mandataire: IP Trust

(56) Documents cités:
- WO-A1-02/36897
- DE-A1- 10 253 343
- DE-A1- 19 514 365
- DE-A1- 19 943 478
- DE-U1- 9 304 802
- DE-U1-202011 106 160
- FR-A- 1 424 517
- FR-A1- 2 911 619

## Description

### Domaine technique

La présente invention concerne un dispositif perfectionné d'éclairage à tubes néon ou à LED (diodes électroluminescentes) ou tout autres types d'éclairage.

### Technique antérieure

Du fait de sa consommation électrique réduite et de la longévité des lampes, l'éclairage à tubes néon ou à LED est particulièrement économique et rentable. On a ainsi amplement équipé des espaces industriels ou des bureaux.

Toutefois, la lumière diffusée est très blanche et plutôt crue, souvent perçue comme blafarde et agressive par les usagers des locaux ainsi équipés. Du coup, et plus particulièrement dans les bureaux, les usagers ont tendance à ne pas utiliser cette source d'éclairage et y préfèrent des sources lumineuses secondaires, avec des lampes par exemple à incandescence, fluocompactes, halogènes, dont la lumière est perçue comme plus agréable.

Le but de la présente invention est donc de pallier les inconvénients précédemment cités et de proposer une amélioration aux dispositifs d'éclairage à tube néon ou à LED afin d'en rendre plus agréable la perception de la lumière diffusée par les utilisateurs et leur éviter ainsi de renoncer à se servir de cette source d'éclairage.

La présente invention est également utilisable avec tous les types d'éclairage.

Le document FR 1.424.517 divulgue un dispositif d'éclairage selon le préambule de la revendication 1.

### Résumé de l'invention

A cet égard, la présente invention concerne un dispositif d'éclairage à tubes néon ou à LED comprenant une platine avec un fond sensiblement plan et au moins un tube néon ou une source lumineuse de type LED fixé à ladite platine et s'étendant parallèlement audit fond, un écran diffuseur, et une grille de protection recouvrant ladite platine. Ce dispositif est remarquable en ce que l'écran diffuseur comporte une toile souple tendue qui s'étend au moins au droit de ladite platine, parallèlement au fond de celle-ci, ledit écran étant relié à la grille de protection par des moyens de liaison magnétiques, au moins à l'extrémité en contact avec la grille de protection.

On comprend bien l'écran diffuseur va remplir une fonction d'abat-jour et ainsi permettre une meilleure diffusion de la lumière, filtrer la lumière brute et crue émise par les tubes néons ou la source lumineuse de type LED, rendant sa perception plus agréable aux usagers de la pièce éclairée.

D'autres avantages et caractéristiques ressortiront mieux de la description détaillée qui va suivre.

Dans certains cas les tubes néons ou la source lumineuse de type LED peuvent être remplacé par tout autres types d'éclairage.

### Description détaillée de l'invention

L'invention concerne donc un un dispositif d'éclairage à tubes néon comprenant une platine avec un fond sensiblement plan et au moins un tube néon ou une source lumineuse de type LED fixé à ladite platine et s'étendant parallèlement audit fond.

Selon une caractéristique essentielle de l'invention, le dispositif est muni d'un écran diffuseur relié à une grille de protection recouvrant ladite platine par des moyens de liaison et comportant une toile souple tendue qui s'étend au moins au droit de ladite platine, parallèlement au fond de celle-ci.

De préférence, l'écran diffuseur comporte un cadre formé de lisses munies de moyens de réception coopérant avec les bordures d'accrochage de la toile souple tendue.

Les dimensions de l'écran seront au minimum celles correspondant à une projection orthogonale des dimensions de la platine. Pour des motifs esthétiques, l'écran pourra être plus grand. En particulier, il pourra comporter des pans latéraux inclinés ou perpendiculaires à la toile parallèle au fond de la platine.

Selon une première variante préférée de réalisation, les moyens de liaison entre l'écran diffuseur et la platine sont rigides. Ainsi, quel que soit le positionnement du dispositif d'éclairage, sur un plafond, sur un mur ou une surface inclinée, l'écran sera toujours positionné au droit du fond de la platine.

Selon une seconde variante de réalisation, les moyens de liaison sont souples. Par exemple, il s'agit de câbles. Cette variante est limitée aux cas dans lesquels la platine est fixée horizontalement à un plafond. L'écran diffuseur sera alors en suspension.

La platine est munie d'une grille de protection.

Ainsi, les moyens de liaison sont magnétiques, au moins à l'extrémité en contact avec la grille de protection recouvrant ladite platine.

De plus, les moyens de liaison pourront comporter plusieurs tiges rigides munies d'un crochet au moins à l'extrémité en contact avec la platine ou une grille de protection recouvrant ladite platine.

Par ailleurs, les lisses du cadre de l'écran diffuseur sont réalisées en aluminium ou en PVC.

En outre, la toile tendue souple est préférentiellement réalisée en PVC. Elle peut être micro-perforée ou non.
De préférence, la toile est translucide. La lumière des tubes néons est ainsi diffusée de manière harmonieuse et sans perte excessive d'intensité lumineuse.

Enfin, la toile tendue souple sera avantageusement imprimée avec un motif décoratif.

### Application industrielle

La présente invention trouvera avantageusement une utilisation pour équiper des locaux de bureaux neufs ou déjà équipés de dispositifs d'éclairage à tube néons ou à LED.

## Revendications

1. - Dispositif d'éclairage à tubes néon ou à LED comprenant une platine avec un fond sensiblement plan, au moins un tube néon ou une source lumineuse de type LED fixé à ladite platine et s'étendant parallèlement audit fond, un écran diffuseur et une grille de protection recouvrant ladite platine, **caractérisé en ce que** l'écran diffuseur comporte une toile souple tendue qui s'étend au moins au droit de ladite platine, parallèlement au fond de celle-ci, ledit écran étant relié à la grille de protection par des moyens de liaison magnétiques, au moins à l'extrémité en contact avec la grille de protection.

2. - Dispositif d'éclairage selon la revendication précédente, **caractérisé en ce que** l'écran diffuseur comporte un cadre formé de lisses munies de moyens de réception coopérant avec les bordures d'accrochage de la toile souple tendue.

3. - Dispositif d'éclairage selon la revendication 1 ou la revendication 2, **caractérisé en ce que** les moyens de liaison comportent plusieurs tiges rigides munies d'un crochet au moins à l'extrémité en contact avec la grille de protection recouvrant ladite platine.

4. - Dispositif d'éclairage selon la revendication 2 ou la revendication 3 lorsqu'elle dépend de la revendication 2, **caractérisé en ce que** les lisses du cadre de l'écran diffuseur sont réalisées en aluminium ou en PVC.

5. - Dispositif d'éclairage selon l'une quelconque des revendications précédentes, **caractérisé en ce que** la toile tendue souple est réalisée en PVC.

6. - Dispositif d'éclairage selon l'une quelconque des revendications précédentes, **caractérisé en ce que** la toile tendue souple est translucide.

7. - Dispositif d'éclairage selon l'une quelconque des revendications précédentes, **caractérisé en ce que** la toile tendue souple est imprimée avec un motif décoratif.

## Patentansprüche

1. Neonröhren- oder LED-Beleuchtungsvorrichtung mit einer Platte mit im Wesentlichen ebener Grundfläche, mit mindestens einer Neonröhre oder einer Leuchtquelle vom Typ LED, die an besagter Platte befestigt ist und sich parallel zu besagter Grundfläche erstreckt, einem lichtstreuenden Schirm und einem besagte Platte abdeckenden Schutzgitter, **dadurch gekennzeichnet, dass** der lichtstreuende Schirm einen flexiblen gespannten Stoff aufweist, der sich mindestens senkrecht zur Platte parallel zu deren Grundfläche erstreckt, wobei besagter Schirm mindestens an jedem, mit dem Schutzgitter in Kontakt stehenden Ende mittels magnetischer Verbindungsmittel mit dem Schutzgitter verbunden ist.

2. Beleuchtungsvorrichtung nach dem vorhergehenden Anspruch, **dadurch gekennzeichnet, dass** der lichtstreuende Schirm einen Rahmen umfasst, der aus Leisten besteht, welche mit Aufnahmemitteln versehen sind, die mit den Befestigungsrändern des flexiblen gespannten Stoffs zusammenwirken.

3. Beleuchtungsvorrichtung nach Anspruch 1 oder 2, **dadurch gekennzeichnet, dass** die Verbindungsmittel mehrere starre Stäbe umfassen, die mindestens an jenem Ende, das mit dem die besagte Platte abdeckenden Schutzgitter in Kontakt ist, mit einem Haken versehen sind.

4. Beleuchtungsvorrichtung nach Anspruch 2 oder nach Anspruch 3, wenn er von Anspruch 2 abhängt, **dadurch gekennzeichnet, dass** die Leisten des Rahmens des lichtstreuenden Schirms aus Aluminium oder PVC hergestellt sind.

5. Beleuchtungsvorrichtung nach einem der vorhergehenden Ansprüche, **dadurch gekennzeichnet, dass** der flexible gespannte Stoff aus PVC besteht.

6. Beleuchtungsvorrichtung nach einem der vorhergehenden Ansprüche, **dadurch gekennzeichnet, dass** der flexible gespannte Stoff durchscheinend ist.

7. Beleuchtungsvorrichtung nach einem der vorhergehenden Ansprüche, **dadurch gekennzeichnet, dass** der flexible gespannte Stoffe mit einem dekorativen Motiv bedruckt ist.

## Claims

1. A neon tube or LED lighting device comprising a mounting plate with a substantially flat bottom, and at least one neon tube or a light source of the LED type fixed to said mounting plate and extending parallel to said bottom, a diffusing screen and a protective grid covering said mounting plate, **characterized in that** the diffusing screen comprises a flexible stretched fabric which extends at least in line with said mounting plate, parallel to the bottom thereof, with said screen being connected with the protective grid using magnetic connecting means, at least at the end in contact with the protective grid.

2. A lighting device according to the preceding claim, **characterized in that** the diffusing screen comprises a frame formed by rails provided with receiving means cooperating with the flexible stretched fabric fixing edges.

3. A lighting device according to claim 1 or claim 2, **characterized in that** the connecting means comprise several rigid rods provided with at least one hook at the end in contact with the protective grid covering said mounting plate.

4. A lighting device according to claim 2 or claim 3 when dependent on claim 2, **characterized in that** the rails of the frame of the diffusing screen are made of aluminum or PVC.

5. A lighting device according to any one of the preceding claims, **characterized in that** the flexible stretched fabric is made of PVC.

6. A lighting device according to any one of the preceding claims, **characterized in that** the flexible stretched fabric is translucent.

7. A lighting device according to any one of the preceding claims, **characterized in that** the flexible stretched fabric is printed with a decorative pattern.
